# EUROPÄISCHE PATENTSCHRIFT

(11) **EP 3 599 323 B1**
(45) Veröffentlichungstag und Bekanntmachung des Hinweises auf die Patenterteilung: **30.08.2023**
(21) Anmeldenummer: 19186500.5
(22) Anmeldetag: 16.07.2019
(51) Int. Cl.: E04G 25/06, E04G 11/36, E04G 11/48, E04G 11/38, E04G 11/50, E04G 25/00, E04G 9/02

(54) **LAGERKOPF MIT ABSPANNTRAVERSE UND DAMIT VERBUNDENES DECKENSCHALUNGSSYSTEM**
BEARING HEAD COMPRISING A CLAMPING DEVICE AND CORRESPONDING CEILING FORMWORK SYSTEM
TÊTE DE PALIER POURVUE DE TRAVERSE DE SERRAGE ET SYSTÈME DE COFFRAGE DE PLAFOND RACCORDÉ À LADITE TÊTE DE PALIER

(30) Priorität: 27.07.2018 DE 102018118230
(43) Veröffentlichungstag der Anmeldung: 29.01.2020
(73) Patentinhaber: PERI SE, 89264 Weißenhorn (DE)
(72) Erfinder: Raudies, Thomas, 89584 Ehingen Deutschland (DE); Häberle, Wilfried, 89129 Langenau (DE); Dietrich, Stefanie, 80977 Ulm (DE); Eppelt, Gisbert, 89284 Pfaffenhofen (DE)
(74) Vertreter: K & H Bonapat Patentanwälte Koch · von Behren & Partner mbB

(56) Entgegenhaltungen:
- EP-A1- 1 059 402
- ES-A6- 2 026 382
- KR-A- 20120 064 657
- KR-B1- 100 845 459

## Beschreibung

Die Erfindung betrifft einen Lagerkopf, wie er auf einer Vertikalstütze zum Abstützen eines Deckenschalungspaneels zu Betonierzwecken zum Einsatz kommt. Die Erfindung betrifft auch ein Deckenschalungssystem aus Deckenschalungspaneel, Lagerkopf und Vertikalstütze mit Abspannelement im Verbund.

Deckenschalungssysteme werden im Allgemeinen bei der Errichtung von Betondecken für Gebäude eingesetzt, mit denen ein Aufnahmebereich für den Fließbeton geschaffen wird. Dieser soll nach einem Aushärten die jeweils gewünschte Deckenstruktur bilden. Nun ist es bei Deckenschalungssystemen mit auf Vertikalstützen gelagerten Schalungselementen oder -paneelen problematisch, dass auf die Vertikalstützen oder die Schalungselemente horizontal gerichtete Kräfte wirken können, was zu einer Schiefstellung des gesamten Deckenschalungssystems und im ungünstigsten Fall gar zum Umkippen desselben führen kann.

Um dieser Problematik entgegenzuwirken, ist es bekannt, Spannverbindungen für die Deckenschalung zwischen dem Deckenschalungspaneel und dem bestehenden Bauwerk vorzusehen. In der Regel werden diese horizontalen Lasten in Schalungsebene über schräg verlaufende Zugglieder abgeleitet, die beispielsweise am Boden verankert werden. An ihrem gegenüberliegenden Ende sind sie an der Vertikalstütze, bzw. dem Lagerkopf fixiert, auf der das Deckenschalungspaneel abgestützt ist. Ein Abspannsystem für Deckenschalungspaneele nach diesem Vorbild ist beispielsweise anhand der DE 10 2007 008 209 A aufgezeigt und erläutert. Zur einfachen Verbindung und Fixierung benachbarter Paneele wird in KR 100 845 459 B1 eine Stützvorrichtung aus Betonquerträgerplatten mit Hilfe von Plattenstützrahmen und verschiebbaren Querträgern bereitgestellt. Die Stützvorrichtung für Querbalkenplatten aus Beton umfasst erste und zweite verschiebbare Querbalken und erste und zweite Plattenstützrahmen. Die verschiebbaren Querträger passen die Breite entsprechend der Größe der Paneele an, da sie in gegenseitigen Eingriff gleiten. Die ersten und zweiten Plattenstützrahmen verbinden benachbarte Platten und stützen die ersten und zweiten Querträger. Die Plattenstützrahmen umfassen Stützplatten und Befestigungselemente. Die Stützplatte hat Stützflansche, Aussparungen und Stiftlöcher. Die Stützflansche halten die Platte. Stützwinkel berühren die Stützplatte, wenn die verschiebbaren Querträger in die Aussparungen der Stützplatten eingesetzt werden. Aus der KR 2012 0064657 A ist ein Deckenschalungs-System bekannt, bei dem Vertikalstützen die beim Betonieren einer Decke resultierende Last vollständig vertikal ableiten. Bei diesem System kommt ferner eine Traverse zum Einsatz, die an gegenüberliegenden Seiten eines umlaufenden Paneel-Rahmens für ein Deckenschalungspaneel verschraubbar ist. An dieser Traverse sitzt ein Montagekopf, an dem ein Zuggestänge eingeklinkt werden kann, um beim Ausschalen das Deckenschalungspaneel an dem Zuggestänge ablassen zu können.

Durch diese Konstruktion ergibt sich aber auch zwangsläufig eine punktuelle Belastung am Schalungspaneel, nämlich dort wo die Vertikalstütze am Paneel angreift, welche Beanspruchung bei der Bemessung der Schalung berücksichtigt werden muss. Auch lassen die bisher bekannten Abspannmöglichkeiten nur relativ kleine Kräfte zu.

Die Aufgabe der vorliegenden Erfindung liegt nun darin, ein Deckenschalungssystem zu verbessern, um mit möglichst geringem baulichen Aufwand möglichst große Kräfte auf ein Paneel zum Abtragen von Horizontallasten aufbringen zu können.

Der Kerngedanke der Erfindung liegt darin, horizontal auftretende Lasten zu sammeln und gesammelt abzuleiten. Gelöst wird die Aufgabe in einem Deckenschalungssystem gemäß Anspruch 1 und einem Lagerkopf gemäß Anspruch 9. Vorteilhafte Ausführungsformen gehen aus den Unteransprüchen hervor.

In vorrichtungstechnischer Hinsicht ist mit der Erfindung ein Lagerkopf konzipiert, wie er für eine Vertikalstütze zum Abstützen eines Deckenschalungspaneels genutzt werden kann, der jedoch gegenüber dem Stand der Technik eine Abspanntraverse aufweist, die im montierten Zustand auf der Vertikalstütze quer zu dieser ausgerichtet ist. Die Länge der Abspanntraverse entspricht mindestens einer Seitenlänge des abzustützenden Deckenschalungspaneels. Damit kann die Abspanntraverse mit deren jeweiligen Enden an beiden Seitenrändern des Deckenschalungspaneels angreifen, womit die Abspanntraverse also gleichzeitig an zwei beabstandeten Punkten angreift, um das Deckenschalungspaneel zu stützen und abzuspannen. Mit anderen Worten lassen sich mit dem erfindungsgemäßen Lagerkopf horizontale Lasten über die besagte Seitenlänge des Deckenschalungspaneels - also in dessen Quer- oder Längsrichtung - sammeln, um sie dann *in toto* über die Abspanntraverse abzuleiten. Dadurch sind gegenüber bestehenden Lösungen auch größere horizontale Lasten abtragbar.

Indem für eine einzelne Abspanntraverse auch nur ein einzelnes Abspannelement, wie beispielsweise eine Abspannkette oder ein Abspannriemen benötigt wird, werden im Vergleich zum Stand der Technik auch weniger Abspannelemente bei gleicher Zahl von Schalungspaneelen benötigt. Denn wenn im Stand der Technik an zwei Punkten jeweilig abgespannt wurde, kann mittels einer einzelnen Abspanntraverse gemäß der Erfindung gleichzeitig an diesen zwei Punkten über ein einzelnes Abspannelement abgespannt werden. Überdies ergibt die erfindungsgemäße Lösung des neuen Lagerkopfs mit Abspanntraverse auch eine schnellere Montage, da nicht mehr an jedem Stützpunkt einzeln abgespannt werden muss.

Die sich bei einem schrägen Abspannen eines Deckenschalungspaneels daraus ergebende Vertikalkraft wird von einer den Lagerkopf tragenden Vertikalstütze aufgenommen. Damit ist ein Eintrag von Vertikal lasten in das Deckenschalungssystem vollends kompensiert. Die von der Abspanntraverse an zwei Punkten des Deckenschalungspaneels gesammelten Kräfte werden am Abspannpunkt, d.h. dem Verbindungspunkt zwischen Lagerkopf und Vertikalstütze gemeinsam aufgenommen und abgetragen, womit die gesamte vertikale Last über die Vertikalstütze direkt am Entstehungspunkt abgetragen wird. Damit kann eine einzelne Abstützung des Deckenschalungspaneels an dessen zwei Eckpunkten entfallen und durch die alleinige Unterstützung mittels einer einzelnen Vertikalstütze mittig zur Abspanntraverse ersetzt werden.

Das erfindungsgemäße Deckenschalungssystem umfasst damit mindestens ein Schalungspaneel, mit mindestens einer das Schalungspaneel abstützenden Vertikalstütze, sowie mit einem oben beschriebenen Lagerkopf und Mitteln zum Fixieren des Abspannelementes die am Lagerkopf vorgesehen sind oder auf der Abspanntraverse sitzen. Zur Aufnahme der Abspanntraverse, d.h. zur Fixierung der beiden Enden der Abspanntraverse an dem Schalungspaneel weist das Schalungspaneel jeweilige Rastaufnahmen auf, so dass bei im Schalungspaneel aufgenommener Abspanntraverse eine Zugspannung mittels dem Abspannelement über die Traverse auf das Schalungspaneel aufgebracht werden kann, um so die Auflast in Schalungsebene zumindest teilweise horizontal abzuleiten.

Die Länge der Abspanntraverse des Lagerkopfes ist auf eine Seitenlänge des Schalungspaneels bezüglich dessen Länge oder dessen Breite adaptiert. Die Abspanntraverse ist mittig am Lagerkopf aufgenommen, wobei gemäß einer vorteilhaften Ausführungsform das Abspannelement in Form einer Kette oder eines Bandes, etc. gleichermaßen mittig an der Abspanntraverse angreift, so dass der Lagerkopf die Mittel zum Fixieren des Abspannelementes aufweist.

Der Lagerkopf ist sodann in einer vorteilhaften Ausführungsform über einen Flansch an der Vertikalstütze fixierbar und von dieser getragen. Um eine Ausrichtung zwischen einerseits dem Lagerkopf und der Vertikalstütze zu erleichtern und diese mittels Flanschverbindung zu fixieren, kann der Lagerkopf ein Ausrichtelement in Form eines Bolzens aufweisen, der zum Ausrichten in ein hohles Ende der Vertikalstütze einragen kann.

Bezüglich der Fixierung der Abspanntraverse am Schalungspaneel weist das Schalungspaneel gemäß dem erfindungsgemäßen Lagerkopf und in einer vorteilhaften Ausführungsform des erfindungsgemäßen Deckenschalungssystems einen umlaufenden Rahmen auf, in dem Rastaufnahmen als Öffnungen auf gegenüberliegenden Seiten zur Aufnahme der Traversenenden vorgesehen sind. Da die Abspanntraverse zum sicheren Halten des Schalungspaneels geringfügig länger sein muss als die exakte Seitenlänge des Paneels, besteht die genannte Öffnung als Rastaufnahme in Form eines Langlochs, so dass die Abspanntraverse zunächst von unterhalb des Schalungspaneels in die eine Rastöffnung eingeschoben wird, sodann die Abspanntraverse in einer parallelen Ebene zum Schalungspaneel abgewinkelt werden kann, um das zweite Ende der Abspanntraverse in die zweite Rastaufnahmen-Öffnung einzuführen. Mit einem Abspannen der Abspanntraverse wird diese sodann in eine Anschlags-Position in den Rastaufnahme-Öffnungen gebracht.

Um eine Verschiebung der Abspanntraverse entlang ihrer Längsachse nachfolgend einer Aufnahme in den Rastaufnahme-Öffnungen zu unterbinden, weist die Abspanntraverse gemäß dem erfindungsgemäßen Lagerkopf und in einer vorteilhaften Ausführungsform des erfindungsgemäßen Deckenschalungssystems zwei rechtwinklig zur Traversenlängsachse abragende Rastbügel auf.

Diese sind gemäß dem erfindungsgemäßen Lagerkopf und vorteilhaft bei dem erfindungsgemäßen Deckenschalungssystem beide am selben Ende der Abspanntraverse mit einem Abstand zueinander vorgesehen, so dass zwischen ihnen eine Aufnahme eines Rahmenabschnittes des Schalungspaneels möglich ist, wobei die Form und das Maß des außenseitigen Rastbügels so gewählt sind, dass er lediglich in einer speziellen Position relativ zur in Form und Maß komplementären Rastaufnahme durch diese hindurchführbar ist. Wird die Abspanntraverse nun an diesem Ende mit dem Rastbügel durch die Rastaufnahme hindurchgesteckt, so kommt es beim Verdrehen der Abspanntraverse um ihre Längsachse dazu, dass dieser äußere Rastbügel mitverdreht wird, womit er nicht mehr durch die Rastöffnung zurückgeführt werden kann und der Rastbügel damit einen Anschlag gegen das Rahmenelement bildet. Damit ist eine translatorische Verschiebung der Abspanntraverse entlang ihrer Längsachse, und zwar zur Innenseite des Paneels hin nicht mehr möglich.

Der zweite Rastbügel, der an der Innenseite des Rahmenabschnittes des Rahmens des Schalungspaneels anschlägt, bildet eine Hemmung der translatorischen Verschiebung der Abspanntraverse entlang ihrer Längsachse in entgegengesetzter Richtung. Der zweite, innenliegende Rastbügel kann in seiner Form und Abmessung beliebig sein, da er ohnehin nicht durch die Rastaufnahme-Öffnung hindurchgeführt werden muss.

Gemäß einer vorteilhaften Ausführungsform sind die Rastbügel jedoch baugleich ausgestaltet, wobei sie quer zur Längsachse der Abspanntraverse an deren Außenumfang versetzt angeordnet sind. Das hat zur Folge, dass die Abspanntraverse bei geeigneter Drehung um ihre Längsachse mit beiden Rastbügeln durch ein und dieselbe Rastaufnahme-Öffnung hindurchgeschoben werden kann. Das kann eine Einführung des gegenüberliegenden Endes der Abspanntraverse in die komplementäre Rastaufnahme-Öffnung erleichtern. Dies gilt umso mehr, je größer die Länge der Abspanntraverse relativ zur betreffenden Seitenlänge des Schalungspaneels ist.

Wie das oben bereits angedeutet wurde, ist der Lagerkopf in einer vorteilhaften Ausführungsform mittels eines Flansches an der Vertikalstütze festlegbar.

Schließlich weist das Deckenschalungssystem gemäß einer vorteilhaften Ausführungsform ein Spannschloss am Abspannelement auf, um eine Zugspannung durch das Abspannelement zwischen Verankerungsstelle und Lagerkopf aufzubauen und einzustellen.

Insofern ein Schalungspaneel der obigen Art derart konfiguriert ist, dass es mit weiteren Schalungspaneelen über deren Stirnseiten miteinander koppelbar ist, ist eine Abspannung einer Mehrzahl von Schalungspaneelen mit einem einzelnen Lagerkopf und einer damit verbundenen Abspanntraverse möglich, so dass die über ein Abspannelement eines einzelnen Schalungspaneels aufgebrachte Abspannkraft auf die in Kraftrichtung vorliegenden Schalungspaneele übertragbar ist.

Zusätzliche Einzelheiten und weitere Vorteile der Erfindung werden nachfolgend anhand eines Ausführungsbeispiels, auf das die vorliegende Erfindung jedoch nicht beschränkend zu lesen ist, so wie in Verbindung mit den beigefügten Zeichnungsfiguren beschrieben.

In diesen zeigen

| | |
|---|---|
| - Fig. 1 | eine perspektivische Ansicht des erfindungsgemäßen Lagerkopfes; |
| - Fig. 2 | eine Frontansicht und Draufsicht auf den Lagerkopf aus Fig. 1; |
| - Fig. 3 | eine jeweilige perspektivische Ansicht von oben und von unten auf das erfindungsgemäße Deckenschalungssystem; |
| - Fig. 4 | Details des Deckenschalungssystems aus Fig. 3; und |
| - Fig. 5 | Phasen einer Montage des Lagerkopfes am Schalungs-Paneel. |

Fig. 1 zeigt den erfindungsgemäßen Lagerkopf 14 in perspektivischer Ansicht. Er weist eine Abspanntraverse 16 auf, deren Länge grob einer Seitenlänge eines Schalungspaneels 10 entspricht, d.h. etwas darüber hinaus abragt, um die Enden der Abspanntraverse an einem Rahmen 22 (siehe Fig. 4) des Paneels sicher zu fixieren. Normalerweise handelt es sich um einen umlaufenden Rahmen des Paneels.

Im vorliegenden Fall besteht die Abspanntraverse aus einem Rundrohr, das aus Stabilitätsgründen in einem Rechteckrohr aufgenommen und mit diesem fest verbunden ist, beispielsweise mittels Verschweissung. Damit ist die Abspanntraverse optimal verbindungssteif. Dies stellt eine Ausführungsvariante dar. Ganz natürlich versteht der Fachmann, dass die Abspanntraverse insgesamt auch aus einem einzelnen Rechteckrohr-Rahmen oder alternativ aus einem Rundrohr bestehen kann, oder dass an einem mittigen Rechteckrohr an dessen beiden Seiten ein Rundrohr jeweils fixiert, z.B. angeschweißt sein kann.

Quer zur Abspanntraverse 16 ragt ein Element des Lagerkopfs nach unten ab, nämlich eine Befestigungsstütze, mit der der Lagerkopf 14 auf einer Vertikalstütze 12 (siehe Figuren 3 und 4) aufsetzbar und über einen Flansch 32 fixierbar ist. Mittels der Befestigungsstütze und einem Ausrichtelement 28 lässt sich die Abspanntraverse 16 um ihre Längsachse manuell gut verdrehen (siehe hierzu Details in der Beschreibung zu Fig. 5). Das unterhalb des Flansches erkennbare Ausrichtelement 28 dient zum erleichterten Fixieren des Lagerkopfes in einem Hohlabschnitt der Vertikalstütze.

Auf der Abspanntraverse 16 sitzen ferner Mittel 20 zum Abspannen des Lagerkopfs, die auch u.a. als Abspannauge bezeichnet werden. Diese Mittel, d.h. das Abspannauge, zeigen zwei parallel zueinander ausgerichtete und auf dem Vierkantrohrrahmen aufsitzende Plattenelemente, die durch einen Bolzen verbunden sind. An diesem Bolzen kann das Abspannelement 18 (siehe beispielsweise Fig. 3 oder 4) eingehängt werden. Die Mittel 20, besser gesagt die parallelen Plattenelemente lassen sich um die Längsachse der Abspanntraverse relativ zu dieser verdrehen, so dass ein beliebiger Winkel des Abspannelements 18 relativ zur Abspanntraverse nachfolgend einer Fixierung am Bolzen eingenommen werden kann ohne dass mit Mittel 20 ein Drehmoment auf den Vierkantrohrrahmen aufbringen.

An einem Ende der Abspanntraverse 16 sind zwei Rastbügel 26 erkennbar, die jeweils einen Anschlag im Zusammenwirken mit dem Rahmen des Schalungspaneels 10 (siehe z.B. Fig. 3) bilden, um eine translatorische Verschiebung der Abspanntraverse 16 nachfolgend einer Montage am Schalungspaneel zu hemmen (siehe hierzu Details in der Beschreibung zu Figuren 4 und 5).

Fig. 2 zeigt den Lagerkopf aus Fig. 1 jeweils in einer Vorderansicht und einer Draufsicht mit jeweiligem Schnitt A-A. Wie das in der Vorderansicht zu erkennen ist, ragt die Befestigungsstütze rechtwinklig von der Abspanntraverse 16 nach unten ab, wobei unterhalb des Flansches 32 das Ausrichtelement 28 abragt. Die in der Schnittansicht A-A der Vorderansicht gezeigten Rastbügel 26 sind gestrichelt dargestellt, weil sie vor der Schnittebene liegen.

Fig. 3 zeigt das erfindungsgemäße Deckenschalungssystem aus Schalungspaneel 10 - genauer gesagt sind drei Schalungspaneele 10 gezeigt - eine das mittige Schalungspaneel abstützende Vertikalstütze 12 und einen Lagerkopf 14 mit Abspanntraverse 16 in einem im mittleren Schalungspaneel montierten Zustand. Auch ist das Abspannelement 18 in Form einer Abspannkette zu erkennen. Letztere ist am Boden mittels eines Fixierankers verankert (der Boden ist nicht zeichnerisch dargestellt), und am anderen Ende ist die Abspannkette an dem Bolzen der Abspannmittel 20 eingehängt. Zum Spannen der Abspannkette 18 ist in dieser ein Spannschloss 30 eingesetzt, mit dem die Länge der Abspannkette variiert werden kann, so dass eine Abspannkraft in Form einer Zugspannung auf den Lagerkopf 14 mit Abspanntraverse 16 aufgebracht werden kann.

Ein jeweiliges Decken-Schalungselement verfügt über insgesamt acht Rastaufnahmen 24, d.h. jeweils zwei Rastaufnahmen an einer jeden Seitenlänge des Schalungspaneels. Damit lässt sich eine Abspanntraverse an jeweils den kurzen Seiten über die Breitenrichtung des Schalungspaneels montieren, sowie eine längere Abspanntraverse an den Längsseiten des Paneels. Mit anderen Worten lässt sich ein jedes Schalungspaneel in dessen Breiten- und/oder in dessen Längsrichtung abspannen. Besagte Rastaufnahme-Öffnungen 24 sind im Rahmen 22 des Schalungspaneels vorgesehen, welcher Rahmen am Umfangsrand des Schalungspaneels verläuft. In Fig. 3 ist eine Abspanntraverse über die Breite des mittleren Schalungspaneels abgespannt.

Aus Fig. 4 sind nun Montagedetails der Abspanntraverse am Schalungspaneel, d.h. an dessen Rahmen 22 zu erkennen. Wie gezeigt, ist der Lagerkopf 14 mit Abspanntraverse 16 vollständig am Rahmen 22 des Schalungspaneels 10 aufgenommen und mittels der Rastbügel 26 so fixiert, dass eine translatorische Verschiebung der Abspanntraverse 16 entlang ihrer Längsachse im umlaufenden Rahmen 22 gehemmt ist. Die jeweilige Rastaufnahme 24 ist durch eine dreiecksförmige Langloch-Öffnung gebildet. Dadurch wird das Einführen der Abspanntraverse 16 am jeweiligen Ende erleichtert. Mit anderen Worten kann die Abspanntraverse in einer Ebene parallel zur Schalungsebene des Paneels verschwenkt werden, wobei durch die Dimensionierung der Rastaufnahme-Öffnung 24 ein Einschieben der Abspanntraverse 16 von innerhalb des Rahmens 22 nach wie vor leicht möglich ist.

Das Detail A zeigt ganz deutlich den Anschlag des äußeren Rastbügels 26 an der Außenfläche des Rahmens 22 des Schalungspaneels 10. Unter Zuhilfenahme der Konfiguration beider Rastbügel 26 (siehe Fig. 1) lässt sich entnehmen, dass der innere Rastbügel 26 an der Innenseite, d.h. an der Innenfläche des Rahmens 22 anliegt und die Abspanntraverse 16 durch diesen Anschlag so gehalten ist, dass sie nicht nach außen durch die im Detail A gezeigte Rastaufnahme-Öffnung 24 verschoben werden kann. Dadurch kann die Abspanntraverse 16 insgesamt auch nicht durch die gegenüberliegende Öffnung, wie sie in Detail B gezeigt ist, verschoben werden.

In Fig. 5 sind nun die Phasen 1-6 einer Montage des Lagerkopfs mit Abspanntraverse am Rahmen eines Schalungspaneels aufgezeigt. Der Lagerkopf 14 wird zunächst zum Ausrichten des äußeren Rastbügels um die Längsachse der Abspanntraverse 16 derart verkippt, dass der äußere Rastbügel 26 von der Innenseite des Rahmens 22 durch die diesbezügliche Rastaufnahme-Öffnung 24 hindurchgeschoben werden kann (siehe auch Phasen 2 und 3). In Phase 4 wird nun nachfolgend der Lagerkopf 14 wieder nach unten verschwenkt, wodurch der äußere Rastbügel 26 derart mitverdreht wird, dass er nicht mehr durch die Rastaufnahme-Öffnung 24 zurück geschoben werden kann. Überdies bildet der andere, d.h. der innere Rastbügel einen Anschlag auf der Innenseite der Rahmenfläche sodass die Abspanntraverse 16 in der Rastaufnahme-Öffnung 24 insgesamt nicht mehr translatorisch entlang ihrer Längsachse verschoben werden kann.

Nachfolgend können sodann das Abspannelement 18 in Form einer Abspannkette an den Mitteln zum Abspannen eingehängt und eine Vertikalstütze über die Flanschverbindung 32 am Lagerkopf montiert werden. Die Abspannkette kann sodann mittels eines Bodenankers dort fixiert und abgespannt werden, womit im Ergebnis im abgespannten Zustand des Deckenschalungspaneels Horizontal lasten auf das bestehende Bauwerk abgetragen sind.

### Bezugszeichenliste:

- 10: Schalungspaneel
- 12: Vertikalstütze
- 14: Lagerkopf
- 16: Abspanntraverse
- 18: Abspannelement
- 20: Mittel zum Abspannen
- 22: Rahmen
- 24: Rastaufnahme
- 26: Rastbügel
- 28: Ausrichtelement
- 30: Spannschloss
- 32: Flansch

## Patentansprüche

1. Deckenschalungssystem
- mit mindestens einem Deckenschalungspaneel (10),
- mit mindestens einer das Deckenschalungspaneel (10) abstützenden Vertikalstütze (12),
- mit einem Lagerkopf (14), der im montierten Zustand auf der Vertikalstütze (12) eine quer zu dieser ausgerichtete Abspanntraverse (16) aufweist, deren Länge zumindest einer Seitenlänge des abzustützenden Deckenschalungspaneels (10) entspricht, womit die Abspanntraverse (16) mit deren Enden jeweilig an Seitenrändern des Deckenschalungspaneels fixierbar ist, und mit
- Mitteln zum Fixieren eines Abspannelementes (18), die am Lagerkopf (14) vorgesehen sind wobei das Schalungspaneel zur Aufnahme eines jeweiligen Traversen-Endes eine jeweilige Rastaufnahme (24) aufweist, sodass bei im Schalungspaneel aufgenommener Abspanntraverse über das Abspannelement (18) eine Zugspannung über die Traverse (16) auf das mindestens eine Schalungspaneel aufbringbar ist, um eine Auflast in Schalungsebene zumindest teilweise horizontal abzuleiten.

2. Deckenschalungssystem nach Anspruch 1,
**dadurch gekennzeichnet, dass** das Schalungspaneel einen umlaufenden Rahmen (22) aufweist, in dem die Rastaufnahmen (24) als Öffnungen auf gegenüberliegenden Seiten eines Paneelrahmens zur Aufnahme der Traversen-Enden vorgesehen sind.

3. Deckenschalungssystem nach Anspruch 2,
**dadurch gekennzeichnet, dass** die Abspanntraverse (16) zwei rechtwinklig zur Traversenlängsachse abragende Rastbügel (26) aufweist, mit denen die Abspanntraverse am Rahmen (22) in den Rastaufnahmen (24) verrastbar ist, derart, dass im verrasteten Zustand eine translatorische Verschiebung der Abspanntraverse (16) entlang ihrer Längsachse gehemmt ist.

4. Deckenschalungssystem nach Anspruch 3,
**dadurch gekennzeichnet, dass** beide Rastbügel (26) am selben Ende der Abspanntraverse mit einem Abstand zueinander vorgesehen sind, in dem eine Aufnahme eines Rahmenabschnittes des Rahmens (22) möglich ist, wobei die Form und das Maß zumindest des außenseitigen Rastbügels (26) so gewählt sind, dass er in einer speziellen Position relativ zur in Form und Maß komplementären Rastaufnahme durch diese hindurchführbar ist, und beim Verdrehen der Traverse (16) um ihre Längsachse dieser Rastbügel (26) derart mitverdreht wird, dass er sodann einen Anschlag gegen den Rahmen bildet, um die translatorische Verschiebung der Abspanntraverse (16) entlang ihrer Längsachse zu hemmen.

5. Deckenschalungssystem nach Anspruch 4,
**dadurch gekennzeichnet, dass** beide Rastbügel in ihren Maßen baugleich sind, wobei sie quer zur Längsachse der Abspanntraverse an deren Außenumfang versetzt angeordnet sind.

6. Deckenschalungssystem nach einem der vorangehenden Ansprüche 1 bis 5,
**dadurch gekennzeichnet, dass** der Lagerkopf (14) über einen Flansch (32) an der Vertikalstütze (12) festlegbar ist.

7. Deckenschalungssystem nach einem der vorangehenden Ansprüche 1 bis 6,
**dadurch gekennzeichnet, dass** das Abspannelement (18) ein Spannschloss (30) umfasst.

8. Deckenschalungssystem nach einem der vorangehenden Ansprüche 1 bis 7,
**gekennzeichnet durch** eine Mehrzahl von Schalungspaneelen (10), die an ihren Stirnseiten miteinander koppelbar sind, sodass die über ein Abspannelement (18) eines Schalungspaneels (10) aufgebrachte Kraft auf die in Kraftrichtung vorliegenden Schalungspaneele übertragbar ist.

9. Lagerkopf (14) für eine Vertikalstütze zum Abstützen eines Deckenschalungspaneels,
wobei der Lagerkopf (14) im montierten Zustand auf der Vertikalstütze eine quer zu dieser ausgerichtete Abspanntraverse (16) aufweist, deren Länge zumindest einer Seitenlänge des abzustützenden Deckenschalungspaneels entspricht, womit die Abspanntraverse (16) mit deren Enden jeweilig an Seitenrändern des Deckenschalungspaneels fixierbar ist, wobei das Schalungspaneel zur Aufnahme eines jeweiligen Traversen-Endes eine jeweilige Rastaufnahme (24) aufweist, sodass bei im Schalungspaneel aufgenommener Abspanntraverse über das Abspannelement (18) eine Zugspannung über die Traverse (16) auf das mindestens eine Schalungspaneel aufbringbar ist, um eine Auflast in Schalungsebene zumindest teilweise horizontal abzuleiten, wobei das Schalungspaneel einen umlaufenden Rahmen (22) aufweist, in dem die Rastaufnahmen (24) als Öffnungen auf gegenüberliegenden Seiten eines Paneelrahmens zur Aufnahme der Traversen-Enden vorgesehen sind, wobei die Abspanntraverse (16) zwei rechtwinklig zur Traversenlängsachse abragende Rastbügel (26) aufweist, mit denen die Abspanntraverse (16) am Rahmen (22) des Deckenschalungspaneels in den Rastaufnahmen (24) (2D) verrastbar ist, derart, dass im verrasteten Zustand eine translatorische Verschiebung der Abspanntraverse (16) entlang ihrer Längsachse gehemmt ist, **dadurch gekennzeichnet, dass** beide Rastbügel (26) am selben Ende der Abspanntraverse mit einem Abstand zueinander vorgesehen sind, in dem eine Aufnahme eines Rahmenabschnittes des Rahmens (22) möglich ist, wobei die Form und das Maß zumindest des außenseitigen Rastbügels (26) so gewählt sind, dass er in einer speziellen Position relativ zur in Form und Maß komplementären Rastaufnahme durch diese hindurchführbar ist, und beim Verdrehen der Traverse (16) um ihre Längsachse dieser Rastbügel (26) derart mitverdreht wird, dass er sodann einen Anschlag gegen den Rahmen bildet, um die translatorische Verschiebung der Abspanntraverse (16) entlang ihrer Längsachse zu hemmen.

## Claims

1. Ceiling formwork system
- having at least one ceiling formwork panel (10),
- having at least one vertical support (12) supporting the ceiling formwork panel (10),
- having a bearing head (14) which has in the mounted state on the vertical support an anchoring cross-member (16) oriented transverse to the vertical support and having a length corresponding at least to a side length of the supporting ceiling formwork panel, whereby the anchoring cross-member (16) can be affixed at each end to lateral edges of the ceiling formwork panel, and having
- means for affixing an anchoring element (18) which are provided to the bearing head (14),
wherein the formwork panel has a respective latching recess (24) for receiving a respective cross-member end, so that, when the anchoring cross-member is held in the formwork panel via the anchoring element (18), a tensile stress can be applied via the cross-member (16) to the at least one formwork panel in order to at least partially horizontally divert an applied load in the formwork plane.

2. Ceiling formwork system according to claim 1,
**characterized in that** the formwork panel has a frame running around the perimeter (22) in which the latching recesses (24) are provided as openings on opposing sides of a panel frame for holding the cross-member ends.

3. Ceiling formwork system according to claim 2,
**characterized in that** the anchoring cross-member (16) has two latching clips (26) projecting at a right angle to the cross-member longitudinal axis with which the anchoring cross-member can be latched on the frame (22) in the latching recesses (24) in such a way that in the latched state a translational displacement of the anchoring cross-member (16) along its longitudinal axis is inhibited.

4. Ceiling formwork system according to claim 3,
**characterized in that** the two latching clips (26) are provided with a distance from each other at the same end of the anchoring cross-member in which an accommodation of a frame section of the frame is possible, wherein the shape and the dimension of at least the outer latching clip (26) is selected such that in a specific position it can be passed through the latching recess, which is complementary in shape and dimension, and, when the cross-member (16) is turned about its longitudinal axis, this latching clip (26) is turned with it in such a way that it then forms an abutment against the frame in order to inhibit the translational displacement of the anchoring cross-member (16) along its longitudinal axis.

5. Ceiling formwork system according to claim 4,
**characterized in that** the two latching clips are structurally identical in their dimensions and are arranged offset transverse to the longitudinal axis of the anchoring cross-member at its outer perimeter.

6. Ceiling formwork system according to any of preceding claims 1 to 5,
**characterized in that** the bearing head (14) is securable to the vertical support (12) via a flange (32).

7. Ceiling formwork system according to any of preceding claims 1 to 6,
**characterized in that** the anchoring element (18) comprises a turnbuckle (30).

8. Ceiling formwork system according to any of preceding claims 1 to 7,
**characterized by** a plurality of formwork panels (10), which are couplable to each other at their end faces, so that the force applied via an anchoring element (18) of a formwork panel (10) is transferrable to the formwork panels present in the force direction.

9. Bearing head (14) for a vertical support to support a ceiling formwork panel,
wherein the bearing head (14) in the mounted state on the vertical support has an anchoring cross-member (16) oriented transverse to the vertical support and having a length corresponding at least to a side length of the supporting ceiling formwork panel, whereby the anchoring cross-member (16) can be affixed at each end to lateral edges of the ceiling formwork panel, wherein the formwork panel has a respective latching recess (24) for receiving a respective cross-member end, so that, when the anchoring cross-member is held in the formwork panel via the anchoring element (18), a tensile stress can be applied via the cross-member (16) to the at least one formwork panel in order to at least partially horizontally divert an applied load in the formwork plane, wherein the formwork panel has a perimeter frame (22) in which latching recesses (24) are provided as openings on opposing sides for receiving the cross-member ends, wherein the anchoring cross-member (16) has two latching clips (26) projecting at a right angle to the cross-member longitudinal axis with which the anchoring cross-member (16) can be latched on the frame (22) of the formwork panel in the latching recesses (24) in such a way that in the latched state a translational displacement of the anchoring cross-member (16) along its longitudinal axis is inhibited, **characterized in that** the two latching clips (26) are provided with a distance from each other at the same end of the anchoring cross-member in which an accommodation of a frame section of the frame is possible, wherein the shape and the dimension of at least the outer latching clip (26) is selected such that in a specific position it can be passed through the latching recess, which is complementary in shape and dimension, and, when the cross-member (16) is turned about its longitudinal axis, and this latching clip (26) is turned with it in such a way that it then forms an abutment against the frame in order to inhibit the translational displacement of the anchoring cross-member (16) along its longitudinal axis.

## Revendications

1. Système de coffrage de plafond comportant
au moins un panneau de coffrage de plafond (10),
au moins un étai vertical (12) soutenant le panneau de coffrage de plafond (10),
au moins une tête de polier (14), qui présente, dans l'état monté sur l'étai vertical (12), une traverse de serrage (16) orientée transversalement par rapport à l'étai vertical et dont la longueur correspond au moins à la longueur d'un côté du panneau de coffrage de plafond (10) à soutenir, moyennant quoi la traverse de serrage (16) peut être fixée avec ses extrémités respectivement à des bords latéraux du panneau de coffrage de plafond, et comportant
des moyens pour fixer un élément de serrage (18), qui sont prévus sur la tête de polier (14),
le panneau de coffrage présentant, pour recevoir une extrémité de traverse respective, un logement de verrouillage (24) respectif, de telle sorte que, lorsque la traverse de serrage est reçue dans le panneau de coffrage, un effort de traction peut être appliqué, par le biais de l'élément de serrage (18), à l'au moins un panneau de coffrage par le biais de la traverse (16) pour dévier horizontalement, au moins en partie, une charge supplémentaire dans le plan du coffrage.

2. Système de coffrage de plafond selon la revendication 1,
**caractérisé en ce que** le panneau de coffrage présente un cadre (22) périphérique, dans lequel sont prévus les logements de verrouillage (24) sous la forme d'ouvertures sur des côtés opposés d'un cadre de panneau pour recevoir les extrémités de traverse.

3. Système de coffrage de plafond selon la revendication 2,
**caractérisé en ce que** la traverse de serrage (16) présente deux étriers de verrouillage (26) dépassant à angle droit par rapport à l'axe longitudinal de la traverse, avec lesquels la traverse de serrage peut être verrouillée sur le cadre (22) dans les logements de verrouillage (24), de telle manière que, dans l'état verrouillé, un déplacement en translation de la traverse de serrage (16) le long de son axe longitudinal est empêché.

4. Système de coffrage de plafond selon la revendication 3,
**caractérisé en ce que** les deux étriers de verrouillage (26) sont prévus sur la même extrémité de la traverse de serrage avec un écart l'un par rapport à l'autre, dans lequel la réception d'une partie de cadre du cadre (22) est possible, la forme et la dimension au moins de l'étrier de verrouillage (26) côté extérieur étant choisies de telle manière que celui-ci, dans une position spéciale par rapport au logement de verrouillage complémentaire en forme et en dimension, peut être guidé à travers ce dernier, et lors de la rotation de la traverse (16) sur son axe longitudinal, cet étrier de verrouillage (26) est tourné conjointement de manière à former ensuite une butée contre le cadre pour empêcher le déplacement en translation de la traverse de serrage (16) le long de son axe longitudinal.

5. Système de coffrage de plafond selon la revendication 4,
**caractérisé en ce que** les deux étriers de verrouillage sont de construction identique en ce qui concerne leurs dimensions, ceux-ci étant disposés décalés transversalement par rapport à l'axe longitudinal de la traverse de serrage sur la circonférence de celle-ci.

6. Système de coffrage de plafond selon l'une des revendications précédentes 1 à 5,
**caractérisé en ce que** la tête de polier (14) peut être fixée sur l'étai vertical (12) par le biais d'une bride (32).

7. Système de coffrage de plafond selon l'une des revendications précédentes 1 à 6,
**caractérisé en ce que** l'élément de serrage (18) comprend un tendeur (30).

8. Système de coffrage de plafond selon l'une des revendications précédentes 1 à 7,
**caractérisé par** une pluralité de panneaux de coffrage (10), qui peuvent être accouplés les uns aux autres sur leurs faces frontales, de telle sorte que la force appliquée par le biais d'un élément de serrage (18) d'un panneau de coffrage (10) peut être transmise aux panneaux de coffrage précédents dans le sens de la force.

9. Tête de polier (14) pour un étai vertical destiné à soutenir un panneau de coffrage de plafond,
la tête de polier (14) présentant, dans l'état monté sur l'étai vertical, une traverse de serrage (16) orientée transversalement par rapport à l'étai vertical et dont la longueur correspond au moins à la longueur d'un côté du panneau de coffrage de plafond à soutenir, moyennant quoi la traverse de serrage (16) peut être fixée avec ses extrémités respectivement à des bords latéraux du panneau de coffrage de plafond, le panneau de coffrage présentant, pour recevoir une extrémité de traverse respective, un logement de verrouillage (24) respectif, de telle sorte que, lorsque la traverse de serrage est reçue dans le panneau de coffrage, un effort de traction (16) peut être appliqué, par le biais de l'élément de serrage (18), à l'au moins un panneau de coffrage par le biais de la traverse (16) pour dévier horizontalement, au moins en partie, une charge supplémentaire dans le plan de coffrage, le panneau de coffrage présentant un cadre (22) périphérique, dans lequel sont prévus les logements de verrouillage (24) sous la forme d'ouvertures sur des côtés opposés d'un cadre de panneau pour recevoir les extrémités de traverse, la traverse de serrage (16) présentant deux étriers de verrouillage (26) dépassant à angle droit par rapport à l'axe longitudinal de la traverse, avec lesquels la traverse de serrage (16) peut être verrouillée sur le cadre (22) du panneau de coffrage de plafond dans les logements de verrouillage (24), de telle manière que, dans l'état verrouillé, un déplacement en translation de la traverse de serrage (16) le long de son axe longitudinal est empêché, **caractérisée en ce que** les deux étriers de verrouillage (26) sont prévus sur la même extrémité de la traverse de serrage avec un écart l'un par rapport à l'autre, dans lequel la réception d'une partie du cadre (22) est possible, la forme et la dimension au moins de l'étrier de verrouillage (26) côté extérieur étant choisies de telle manière que celui-ci, dans une position spéciale par rapport au logement de verrouillage complémentaire en forme et en dimension, peut être guidé à travers ce dernier, et lors de la rotation de la traverse (16) sur son axe longitudinal, cet étrier de verrouillage (26) est tourné conjointement de manière à former ensuite une butée contre le cadre pour empêcher le déplacement en translation de la traverse de serrage (16) le long de son axe longitudinal.
